# FASCICULE DE BREVET EUROPEEN

(11) **EP 0 767 694 B1**
(45) Date de publication et mention de la délivrance du brevet: **22.09.1999**
(21) Numéro de dépôt: 93910126.7
(22) Date de dépôt: 17.05.1993
(51) Int. Cl.: A63B 35/12

(54) **PROPULSEUR INDIVIDUEL SOUS-MARIN**
INDIVIDUELLE UNTERWASSERANTRIEBSEINRICHTUNG
INDIVIDUAL UNDERWATER PROPULSION MEANS

(30) Priorité: 19.05.1992 FR 9206344
(43) Date de publication de la demande: 16.04.1997
(73) Titulaire: FEM-AERO, Société Anonyme, F-46100 Figeac (FR)
(72) Inventeur: GALLO, Jean-Pierre, 46100 Figeac (FR)
(74) Mandataire: Morelle, Guy Georges Alain
(86) Numéro de dépôt international: FR9300474
(87) Numéro de publication internationale: WO9323119

(56) Documents cités:
- DE-A- 3 523 758
- DE-A- 4 001 854
- FR-A- 1 584 195
- GB-A- 1 545 222

## Description

La présente invention concerne un propulseur électrique destiné à la plongée sousmarine. Les systèmes de propulsion sous-marins traditionnels sont conçus comme des torpilles et le flux principal résultant de la rotation de l'helice se trouve éjecté suivant l'axe de symétrie de l'appareil. Le plongeur doit donc se déporter par rapport à cet axe et le maitre couple dans la direction du déplacement se trouve augmenté.

Il en résulte un effort de tangage, une fatigue du pilote et une perte d'énergie. D'autre part la manoeuvrabilité est fortement affectée par la position relative du plongeur par rapport au propulseur. Des vitesses importantes ne peuvent être atteintes par ce type d'appareil.

La figure 1 montre un tel propulseur traditionnel, le plongeur doit être décalé suivant l'axe OZ pour se placer au dessus des turbulences générées par l'hélice.

Une solution technique consiste à placer deux turbo-moteurs de part et d'autre du propulseur selon le document DE-A-35 23 758, mais cette solution est complexe et coûteuse.

La présente invention permet d'améliorer les performances du propulseur et de faciliter le pilotage. A cette fin le propulseur est constitué par une hyperforme symbolique symétrique par rapport au plan de déplacement OXY, figure 2, du plongeur. Cette forme apporte l'équivalent de deux palettes natatoires profilées dans' l'axe OX de déplacement.

La figure 2 montre le principe de base d'un tel systeme. Le plongeur tient l'appareil à bout de bras dans l'axe du déplacement, l'eau est aspirée par une ouverture 1 située à l'avant. Le flux entrant est ensuite divisé dans deux transferts symétriques et refoulé de part et d'autre du plongeur. Les deux flux secondaires 2 sont partiellement divergents pour améliorer l'hydrodynamique et la propulsion se fait par réaction.

La forme et la tenue d'un tel propulseur, selon l'invention, permettent au plongeur de contrôler le roulis et le tangage.

Le mouvement de lacet est facilité par la forme aplatie du corps dans le plan OXY. Pour le rendre plus directif un aileron 6 peut être monté comme indiqué sur la figure 3 qui définit en 3 vues la forme d'ensemble résultant d'une étude initiale purement esthétique ayant fait l'objet de fonctionnalisations successives suivant les résultats techniques recherchés.

Ainsi le profil d'aile choisi pour le corps est neutre, détail 5 figure 3, car en plongée le poids est compensé par la poussée hydrostatique et il ne doit résulter aucune portance dynamique lors des déplacements.

Deux phares 8 et un contrôle de vitesses 7 peuvent être intégrés à l'engin.

La figure 4 montre un plongeur équipé d'un tel système. Dans ce cas précis les accumulateurs étanches 3 sont placés à l'extérieur du propulseur, à la ceinture. Ils peuvent aussi être fixés dans le dos du plongeur ou sur les bouteilles de plongée. Ainsi structuré le propulseur est moins volumineux, plus léger et plus performant. De plus, les batteries placées à l'extérieur permettent de remplacer les lests habituellement utilisés pour équilibrer le plongeur.

D'où un gain de poids supplémentaire par rapport à un propulseur traditionnel, un câble 4 permet l'alimentation en énergie électrique du moteur intégré à l'appareil.

Dans le cas où une grande autonomie est requise, le poids correspondant aux batteries peut être compensé par des volumes de mousse de densité inférieure à un, cette compensation peut aussi être effectuée par l'intermédiaire d'un gilet de plongée gonflable.

Des batteries polymères de densité sensiblement égale à 2 peuvent aussi être utilisées et nécessitent peu de compensation hydrostatique.

La figure 5 montre l'équilibre d'un tel système de propulsion réalisé suivant l'invention. Le corps 9 réalisé en matériaux de densité inférieure à un, produit une poussée hydrostatique dirigée vers le haut en G. Le poids total du propulseur comprenant le corps et les accessoires intérieurs tels le moteur 14 et le système de pilotage 11 doit correspondre à G pour que le propulseur soit en équilibre quelle que soit sa position.

Les poignées 10 intégrées directement au corps et les efforts de réaction R doivent être sensiblement alignés dans une zone Z la plus réduite possible selon OX.

Cette vue éclatée d'un propulseur conçu selon l'invention montre aussi le corps 9 constitué de deux demi-coques symétriques La fabrication, l'assemblage et la maintenance sont ainsi considérablement simplifiés, l'investissement en moules est diminué.

L'assemblage de ces deux demi-coques suivant le plan OXY permet d'obtenir la forme extérieure avec ses qualités, hydrodynamique et esthétique. D'autre part des formes intérieures résultent aussi de cet assemblage et permettent d'obtenir le principe de base de l'invention concernant la séparation en deux flux symétriques par deux transferts.

Ainsi les formes intérieures sont harmonisées avec les formes extérieures pour réduire au maximum le volume immergé.

Le moteur 14 figure 6 est placé de façon à correspondre avec le centre de poussée hydrostatique G car il est l'élément le plus pesant et un décalage nécessiterait un équilibrage par des masses additionnelles.

Une chambre 15 est aménagée autour du moteur pour son refroidissement, la circulation de l'eau est assurée par un conduit calibré 21 dont l'admission se situe en aval de la turbine et l'évacuation vert l'arrière 16

Ce conduit est calibré suivant la puissance choisie pour le moteur et la quantité correspondante de chaleur à évacuer.

Un emplacement pour l'électronique de commande est prévu à l'arrière du moteur, la figure 6 montre un tel élément de commande 11 comportant deux bras munis d'interrupteurs étanches 12 aboutissant au niveau des poignées de maintien.

Cet élément de commande est obtenu par surmoulage des composants sur une carte électronique et placé dans un logement directement moulé sur le corps.

Le circuit électronique comporte une alimentation à découpage, un contrôleur de charge et un système de sécurité en cas de blocage de la turbine. Une version simplifiée comporte uniquement un relais de commande.

L'axe du moteur comporte à son extrémité une turbine 20 permettant d'aspirer l'eau et de la refouler dans deux transferts.

Le flux initial généré par la turbine à haut rendement est divisé de façon optimale. L'aspect dynamique de l'écoulement est décrit par la figure 7. Dans un premier temps l'arête de séparation 28 opère une première division selon l'axe de symétrie géométrique 27 du transfert. Une zone d'impulsion primaire 25 résultant d'un profil asymétrique 26 du conduit permet d'amorcer un axe dynamique 22 vers la zone d'impulsion secondaire 24

La forme du conduit est obtenue par le passage progressif de 26 à 23 selon l'axe de symétrie géométrique et il en résulte un écoulement selon l'axe dynamique avec le minimum de turbulences et une meilleure réaction hydrodynamique.

Des volets de contrôle 30 peuvent être installés en bout d'ailes suivant la figure 8. Ils permettent d'agir sur le roulis et le tangage en actionnant deux leviers 32 situés près des poignées et liés aux volets par deux axes 29 perpendiculaires à la direction du déplacement.

Selon un autre mode de réalisation l'axe 29 entraîne une tuyère intégrée 33,

Cette même figure montre la possibilité de monter un pack de batteries enfichables 31 à l'arrière de l'appareil aménagé à cet effet. Le logement correspondant consiste en un évidement parallélipipédique comportant deux contacts séparés pour l'alimentation en courant.

Selon un autre mode de conception des batteries polymères sont disposées sur le plan de joint selon un' épaisseur de l'ordre de 10 mm. Elles doivent être conformées au profil intérieur du corps du propulseur.

Selon un mode de fabrication préférentiel le corps en deux parties est réalisé par injection/réaction en matériau de densité inférieure à 1, et l'assemblage se fait par des vis 19 placées perpendiculairement au plan OXY, figure 6.

Selon un autre mode de fabrication, le corps en deux parties est réalisé par injection de matériau de densité supérieure à 1. Dans ce cas des alvéoles 18 sont aménagées selon la figure 6 et dans lesquelles sont disposées des blocs de mousse afin d'obtenir une densité relative inférieure à 1 pour compenser ainsi le poids des organes internes.

Selon un autre mode de fabrication chaque partie du corps est creuse et constituée par l'assemblage de deux pièces injectées correspondant aux formes, extérieure et intérieure, de celuici. Dans ce cas les parties formant le corps peuvent être remplies de mousse synthétique pour augmenter leur résistance mécanique.

Selon un mode de fabrication préférentiel et particulièrement économique, le corps en deux parties est extrudé/soufflé en polyéthylène.

Des modèles particulièrement légers et résistants sont construits en composite sur un noyau de mousse synthétique.

Dans tous les cas la figure 9 montre une manière optimale d'équilibrer parfaitement le propulseur à l'aide de trois masses additionnelles 34 et ajustables situées à 120° sur un cercle centré sur le centre de poussée hydrostatique.

Ainsi conçu selon l'invention, ce propulseur est destiné aussi bien au plongeur en au profonde équipé de bouteilles d'air comprimé que au chasseur en apnée.

Ce propulseur peut aussi servir pour les jeux de plage, les ballets sous-marins et comme engin de secours pour les pompiers par exemple.

Sa fabrication est simplifiée au maximum, ses performances et son esthétique sont exceptionnelles.

## Revendications

1. Propulseur électrique destiné à la plongée sous-marine constitué d'un corps (9) enveloppant un système de propulsion hydrodynamique produisant lors de son utilisation, deux écoulements de part et d'autre du plongeur, ***caractérisé en ce que*** la séparation d'un flux entrant unique se fait dans le même plan de déplacement (OXY) que les deux écoulements.

2. Propulseur électrique destiné à la plongée sous-marine selon la Revendication 1, ***caractérisé en ce que*** le corps (9) est obtenu par l'assemblage de deux parties symétriques suivant ledit plan de déplacement (OXY).

3. Propulseur électrique destiné à la plongée sous-marine selon la Revendication 2 ***caractérisé en ce que*** les deux parties constituant le corps (9) forment par leur assemblage deux transferts divergents à partir de l'orifice d'admission situé à l'avant, ces deux transferts se joignant pour former une arête de séparation du flux primaire, un emplacement pour la turbine et une entrée pour l'eau.

4. Propulseur électrique destiné à la plongée sous-marine selon les Revendications 2 et/ou 3, ***caractérisé en ce que*** les deux parties constituant le corps (9) forment par leur assemblage un emplacement pour le moteur et son système électronique de pilotage proche de son centre de poussée hydrostatique.

5. Propulseur destiné à la plongée sous-marine selon l'une quelconque des Revendications précédentes, ***caractérisé en ce que*** la position du centre de gravité est réglable par rapport au centre de poussée hydrostatique avec la disposition de masses additionnelles dans des logements situés autour du centre de poussée hydrostatique.

6. Propulseur électrique destiné à la plongée sous-marine selon l'une quelconque des Revendications précédentes, ***caractérisé en ce que*** l'écoulement du fluide dans les transferts s'effectue suivant un axe dynamique généré par l'inversion progressive d'un profil de conduit assymétrique le long de leurs axes de symétrie géométrique.

7. Propulseur électrique destiné à la plongée sous-marine selon l'une quelconque des Revendications précédentes, ***caractérisé en ce que*** la densité relative du corps (9) est réglable par la disposition d'éléments en mousse de densité inférieure à un et conformés suivant des évidements creusés dans ses deux parties constitutives.

8. Propulseur électrique destiné à la plongée sous-marine selon l'une quelconque des Revendications précédentes, ***caractérisé en ce que*** deux volets (30) placés à l'extrémité des ailes ou bien deux tuyères intégrées (33) sont commandées par un système d'axes et de leviers à partir des poignées intégrées (10), selon un axe de rotation appartenant au plan d'assemblage et perpendiculaire à l'axe de déplacement.

9. Propulseur électrique destiné à la plongée sous-marine selon l'une quelconque des Revendications précédentes, ***caractérisé en ce que*** la partie arrière recevant le cable d'alimentation en énergie possède un aménagement pour recevoir un pack de batteries enfichable

10. Propulseur électrique destiné à la plongée sous-marine selon l'une quelconque des Revendications précédentes, ***caractérisé en ce que*** le corps (9) possède sur sa partie arrière deux évidements formant des poignées intégrées proches d'un axe défini par les origines des deux efforts de réaction résultant de l'écoulement du fluide à la sortie des transferts.

## Claims

1. Electrical propulsion means intended for underwater diving, comprising a body (9), which encloses a hydrodynamic propulsion system producing, during its use, two discharge flows, one on each side of the diver, characterised in that the separation of a single incoming flow is effected in the same displacement plane (OXY) as the two discharge flows.

2. Electrical propulsion means intended for underwater diving according to claim 1, characterised in that the body (9) is obtained by assembling two symmetrical parts along said displacement plane (OXY).

3. Electrical propulsion means intended for underwater diving according to claim 2, characterised in that the two parts forming the body (9) form, by their assembly, two divergent transfer means from the inlet aperture situated at the front, these two transfer means combining to form a parting line for the primary flow, a location for the turbine and an inlet for the water.

4. Electrical propulsion means intended for underwater diving according to claims 2 and/or 3, characterised in that the two parts forming the body (9) form, by their assembly, a location for the motor and its electronic steering system close to its centre of hydrostatic thrust.

5. Electrical propulsion means intended for underwater diving according to any one of the preceding claims, characterised in that the position of the centre of gravity is controllable relative to the centre of hydrostatic thrust by means of additional masses in recesses situated around the centre of hydrostatic thrust.

6. Electrical propulsion means intended for underwater diving according to any one of the preceding claims, characterised in that the discharge flow of the fluid in the transfer means is effected along a dynamic axis generated by the progressive inversion of an asymmetrical guide profile along their axes of geometrical symmetry.

7. Electrical propulsion means intended for underwater diving according to any one of the preceding claims, characterised in that the relative density of the body (9) is controllable by the disposition of elements formed from foam and having a density of less than one, said elements being configured to correspond to openings provided in its two constituent parts.

8. Electrical propulsion means intended for underwater diving according to any one of the preceding claims, characterised in that two flaps (30), which are situated at the end of the wings, or two integrated tubes (33) are controlled by a system of rods and levers from integral handles (10), along an axis of rotation in the assembly plane and perpendicular to the axis of displacement.

9. Electrical propulsion means intended for underwater diving according to any one of the preceding claims, characterised in that the rear part receiving the power supply cable has a fitting for receiving a pluggable battery pack.

10. Electrical propulsion means intended for underwater diving according to any one of the preceding claims, characterised in that the body (9) has, on its rear part, two openings forming integral handles near to an axis defined by the origins of the two reaction forces resulting from the discharge flow of the fluid at the outlet of the transfer means.

## Patentansprüche

1. Elektrische Antriebseinrichtung zum Unterwassertauchen, welche einen Körper (9) aufweist, welcher ein hydrodynamisches Antriebssystem umfaßt, welches wahrend seiner Nutzung zwei Strömungen beiderseits des Tauchers erzeugt, **dadurch gekennzeichnet**, daß die Trennung eines einzigen eintretenden Flusses in derselben Fortbewegungsebene (OXY) wie die beiden Strömungen erfolgt.

2. Elektrische Antriebseinrichtung zum Unterwassertauchen nach Anspruch 1,
**dadurch gekennzeichnet**, daß der Körper (9) aus zwei Teilen zusammengesetzt ist, welche zur Fortbewegungsebene (OXY) symmetrisch sind.

3. Elektrische Antriebseinrichtung zum Unterwassertauchen nach Anspruch 2,
**dadurch gekennzeichnet**, daß die beiden Teile, die den Körper (9) bilden, beim Zusammensetzen zwei Leitungen bilden, die ausgehend von einer an der Vorderseite gelegenen Einströmöffnung divergieren, wobei diese beiden Leitungen sich vereinigen, um eine Trennkante des primären Flusses, Platz für die Turbine und einen Einlauf für das Wasser zu bilden.

4. Elektrische Antriebseinrichtung zum Unterwassertauchen nach Anspruch 2 und/oder 3,
**dadurch gekennzeichnet**, daß die beiden Teile, die den Körper (9) bilden, beim Zusammenbau Platz für den Motor und sein elektronisches Steuersystem nahe seines hydrostatischen Auftriebszentrums bilden.

5. Antriebseinrichtung zum Unterwassertauchen nach einem der vorhergehenden Ansprüche,
**dadurch gekennzeichnet**, daß die Position des Schwerpunktes regelbar ist bezogen auf das hydrostatische Auftriebszentrum durch die Anordnung zusätzlicher Massen in Aufnahmen, welche um das hydrostatische Auftriebszentrum herum liegen.

6. Elektrische Antriebseinrichtung zum Unterwassertauchen nach einem der vorhergehenden Ansprüche,
**dadurch gekennzeichnet**, daß die Strömung des Fluids in den Leitungen entlang einer dynamischen Achse erfolgt, die durch die zunehmende Inversion eines assymetrischen Leitungsprofils längs ihrer geometrischen Symmetrieachsen erzeugt wird.

7. Elektrische Antriebseinrichtung zum Unterwassertauchen nach einem der vorhergehenden Ansprüche,
**dadurch gekennzeichnet**, daß die relative Dichte des Körpers (9) durch die Anordnung von Schaumstoffelementen einer Dichte kleiner als 1 regelbar ist, deren Form an die Form von Aussparungen angepaßt ist, die in seinen beiden Bestandteilen ausgehöhlt sind.

8. Elektrische Antriebseinrichtung zum Unterwassertauchen nach einem der vorhergehenden Ansprüche,
**dadurch gekennzeichnet**, daß zwei Klappen (30), die am Ende der Flügel angeordnet sind, beziehungsweise zwei integrierte Düsen (33) durch ein System von Achsen und Hebeln ausgehend von den integrierten Griffen (10) entlang einer Drehachse gesteuert werden, die zur Montagezeichnung bzw. Verbindungsebene zugehörig ist und senkrecht zur Fortbewegungsachse verläuft.

9. Elektrische Antriebseinrichtung zum Unterwassertauchen nach einem der vorhergehenden Ansprüche,
**dadurch gekennzeichnet**, daß das hintere Teil, welches ein Energiezuführungskabel aufnimmt, eine Einrichtung zur Aufnahme eines steckbaren Batterieblocks besitzt.

10. Elektrische Antriebseinrichtung zum Unterwassertauchen nach einem der vorhergehenden Ansprüche,
**dadurch gekennzeichnet**, daß der Körper (9) an seinem hinteren Teil zwei Aussparungen besitzt, die integrierte Griffe bilden nahe einer Achse, die durch die Ursprünge der beiden Reaktionskräfte festgelegt ist, die aus der Strömung des Fluids am Ausgang der Leitungen resultieren.
